# EUROPÄISCHE PATENTSCHRIFT

(11) **EP 0 631 946 B1**
(45) Veröffentlichungstag und Bekanntmachung des Hinweises auf die Patenterteilung: **27.11.1996**
(21) Anmeldenummer: 93112547.0
(22) Anmeldetag: 05.08.1993
(51) Int. Cl.: B65D 69/00, B65B 17/02

(54) **Verfahren zur Herstellung von Mehrfachverpackungen und Vorrichtung zur Durchführung dieses Verfahren**
Method of producing a multi-unit pack and apparatus for the realisation of the procedure
Procédé pour la fabrication d'un emballage multiple et dispositif pour la mise en oeuvre de ce procédé

(30) Priorität: 26.06.1993 DE 4321328
(43) Veröffentlichungstag der Anmeldung: 04.01.1995
(73) Patentinhaber: IMMERGUT-MILCH GmbH, D-36381 Schlüchtern (DE)
(72) Erfinder:
(74) Vertreter: Nix, Frank Arnold, Dr.

(56) Entgegenhaltungen:
- DE-A- 2 419 990
- DE-A- 3 830 692
- DE-A- 4 126 212
- DE-U- 9 107 799
- US-A- 2 456 059
- US-A- 3 113 673
- US-A- 3 759 373
- US-A- 3 902 992

## Beschreibung

Die vorliegende Erfindung bezieht sich auf ein Verfahren zur Herstellung von Mehrfachverpackungen aus einer Mehrzahl von quaderförmigen Einzelpackungen, in denen diese unter gleicher Orientierung längs einer Linie aufeinanderfolgend miteinander in der Weise verbunden sind, daß benachbarte Einzelpackungen auf einer ebenen Seitenfläche Berührung miteinander haben und mittels einer Mehrzahl von Klebepunkten oder einzelnen Klebeflächen verklebt sind. Weichpackungen dieser Art sind aus DE-OS 42 38 448 bekannt, wobei es hier insbesondere um Zigarettenpäckchen geht.

Ein Problem bei der Herstellung von Klebeverbindungen der vorliegend betrachteten Art ist es sicherzustellen, daß die Klebstellen während der Abbindezeit des Klebers ausreichend zusammengedrückt sind. Bei Weichpackungen neigen die zu verklebenden ebenen Flächen bei einem Zusammendrücken dazu, nach innen auszuweichen, was die zuverlässige gegenseitige Berührung der Klebstellen in Frage stellt.

Dieses Problem stellt sich nicht bei einer aus DE-A-2 419 990 bekannten Vorrichtung zum Verkleben von im Querschnitt kreisförmigen Behältern, nämlich Dosen oder Flaschen. Solche runden und steifen Behälter, die sich in der Mehrfachverpackung längs einer senkrechten Linie berühren, können zur Herstellung der Klebeverbindung ohne weiteres mit einiger Kraft zusammengedrückt werden, da sie schon auf Grund ihres Materials Glas oder Blech und auf Grund ihrer Geometrie entsprechend belastbar sind.

Aufgabe der Erfindung ist die zumindest teilweise Lösung des vorstehend betrachteten Problems und sie beruht auf der Erkenntnis, daß bei flüssigkeitsgefüllten Weichpackungen eine ausreichende Flächenpressung zwischen den zu verklebenden ebenen Flächen dann erzeugt werden kann, wenn die rechtwinklig gelegenen Flächen durch geeignete Stützung an einem Ausbeulen gehindert werden.

Die Erfindung besteht somit darin, daß die Einzelpackungen flüssigkeitsgefüllt sind, Heißkleber auf eine zur Verbindung vorgesehene ebene Seitenfläche aufgespritzt wird, die einzelnen Weichpackungen unter Beibehaltung eines Abstands der zu verklebenden Flächen quer zur Längserstreckung der herzustellenden Mehrfachverpackung ausgerichtet werden und beidseitig gestützt werden und schließlich durch Kraftbeaufschlagung der Endexemplare der Weichpackungen in Richtung der Längserstreckung miteinander in Berührung gebracht und bis zum Abbinden des Klebers zusammengedrückt werden.

Die Erfindung wird nachfolgend durch die Beschreibung eines Ausführungsbeispiels anhand der beigegebenen Zeichnungen weiter erläutert. Die Zeichnung zeigt schematisch die Draufsicht auf eine Vorrichtung zur Verbindung einer Mehrzahl - vorliegend drei - von einzelnen Weichpackungen zu einer Mehrfachverpackung.

Durch die gesamte Vorrichtung verläuft ein Hauptförderband 1, auf dem die zu Gruppen zu verbindenden Weichpackungen 3 einlaufseitig bereits in der Ausrichtung ankommen, in der sie zu Mehrfachverpackungen verbunden werden sollen.

Zunächst durchlaufen sie als erste Station eine bekannte Vereinzelungsvorrichtung 5, die aus zwei beidseits angreifenden Bremsbändern 7 besteht, die Umlenktrommeln 9 mit senkrechter Achse mit einer Geschwindigkeit umlaufen, die niedriger ist als die Geschwindigkeit des Hauptförderbandes 1. Die Bremsbänder verzögern die Vorwärtsgeschwindigkeit der Weichpackungen 3, so daß die jeweils ankommende Weichpackung auf die vorangehende, schon zwischen den Bremsbändern erfaßte Weichpackung stößt und alle Weichpackungen im Bereich der Bremsbänder abstandslos mit reduzierter Geschwindigkeit vorwärts kommen.

Sobald eine Weichpackung am vorderen Ende der Vereinzelungsvorrichtung 5 von den Bremsbändern 7 freigegeben wird, nimmt sie wieder die Geschwindigkeit des Hauptförderbandes 1 an und es entsteht ein definierter Abstand zu der nachfolgenden Weichpackung.

An dieser Stelle sind seitlich vom Hauptförderband 1 Kleberspender 20 angeordnet, aus deren Düsen heißer Schmelzkleber portioniert unter Druck ausgespritzt werden kann. Durch den entstandenen definierten Abstand zwischen der schon vom Hauptförderband 1 weitertransportierten Weichpackung und der noch in der Vereinzelungsvorrichtung 5 erfaßten Weichpackung werden auf die vordere Stirnfläche der letzteren Weichpackung Klebepunkte aufgespritzt, und zwar vorzugsweise vier Klebepunkte nahe den Ecken dieser Stirnfläche. Hierzu können beispielsweise vier Kleberspender - je zwei auf jeder Seite übereinander - angeordnet sein oder es können zwei oder auch nur ein Kleberspender entsprechend gesteuert die Klebepunkte aufeinanderfolgend aufspritzen. Es versteht sich, daß die Steuerung weiterhin so eingerichtet ist, daß jeweils nur die Klebepunkte dort aufgespritzt werden, wo sie erforderlich sind, also nicht an der vorderen Stirnfläche jeder ersten Weichpackung einer Mehrfachverpackung.

Die mit Klebepunkten versehenen einzelnen Weichpackungen laufen weiter in die nachfolgende Ausrichtstation 30, wobei diese im gezeigten Ausführungsbeispiel beidseits des Hauptförderers 1 zwei Ausrichtpositionen aufweist, die umschichtig abwechselnd in Tätigkeit treten.

Zu jeder Ausrichtposition gehört ein Seitenförderband 33, auf dessen Anfangsabschnitt außen eine Queranschlagplatte 35 angeordnet ist. Mit dieser wirkt eine Ausrichtplatte 37 zusammen, die mittels eines Pneumatikzylinders 39 in Querrichtung verschieblich ist, wobei der Pneumatikzylinder 39 und seine Kolbenstange die Queranschlagplatte 35 und die Weichpackungen 3 übergreifen.

Weiterhin ist jede Ausrichtstation 30 mit einer Längszusammendrückvorrichtung 40 kombiniert, die im wesentlichen aus einer Längsanschlagplatte 41 und einem von einem Pneumatikzylinder 43 betätigten Zusammendrückstempel 45 besteht. Vorliegend ist die Längsanschlagplatte 41 beider Stationen mit der Ausrichtplatte 37 zu einem in der Draufsicht T-förmigen Bauteil kombiniert.

Die Längsanschlagplatten können auch getrennt ausgeführte und antreibbare Bauteile sein, etwa in der Weise, daß sie neben und außerhalb der Seitenförderbänder 33 angeordnet sind und von ihrem Antrieb in Querrichtung in den Bereich der Seitenförderbänder vorgeschoben bzw. aus diesem Bereich zurückgezogen werden können.

Die Funktion der so kombinierten Ausricht- und Zusammendrückstationen ist derart, daß eine Gruppe von noch vereinzelt und schon mit Klebepunkten versehenen Weichpackungen 3 bei Erreichen der Ausrichtstation 30 durch Ansteuerung des Pneumatikzylinders 39 von der Ausrichtplatte 37 erfaßt und in Querrichtung auf das dortige Seitenförderband 33 und gegen eine Queranschlagplatte 35 gedrückt und dadurch präzise aufeinanderfolgend ausgerichtet werden. Durch diese Querbewegung ist auch die Längsanschlagplatte 41 in den Bereich des betrachteten Seitenförderbandes 33 gekommen. Der Pneumatikzylinder 43 drückt jetzt den Zusammendrückstempel 45 vor und damit die Gruppe von drei Weichpackungen 3 zusammen, die zu einer fertigen Mehrfachverpackung 50 verklebt werden.

Nach einer kurzen Haltezeit von wenigen Sekunden ist eine ausreichende Haftung erzielt und der Zusammendrückstempel 45 wird wieder entlastet. In der Zwischenzeit sind drei weitere Packungen auf der anderen Seite der Ausrichtplatte 37 in den Bereich der Ausrichtstation 30 eingelaufen und der Pneumatikzylinder 39 wird in der anderen Richtung betätigt, so daß jetzt eine Ausrichtung der drei nächsten Weichpackungen gegen die andere Queranschlagplatte 35 und gleichzeitig die Freigabe des Seitenförderbandes 33 der fertigen Mehrfachverpackung 50 erfolgt.

Das Seitenförderband 33 mit der fertigen Mehrfachverpackung 50 wird jetzt eingeschaltet. Über seinen vorderen Endbereich erstreckt sich eine Leitführung 55, die die ankommende Mehrfachverpackung 50 erfaßt und auf das Hauptförderband 1 abschiebt, auf dem sie zu einer weiteren Vorrichtung zur Zusammenstellung größerer Einheiten, z.B. einem sogenannten "Traypacker" gefahren wird.

### Bezugszeichenliste

- 1: Hauptförderband
- 3: Weichpackung
- 5: Vereinzelungsvorrichtung
- 7: Bremsbänder
- 9: Umlenktrommel
- 20: Kleberspender
- 30: Ausrichtstation
- 33: Seitenförderband
- 35: Queranschlagplatte
- 37: Ausrichtplatte
- 39: Pneumatikzylinder
- 40: Längszusammendrückvorrichtung
- 41: Längsanschlagplatte
- 43: Pneumatikzylinder
- 45: Zusammendrückstempel
- 50: Mehrfachverpackung
- 55: Leitführung

## Patentansprüche

1. Verfahren zur Herstellung von Mehrfachverpackungen aus einer Mehrzahl von quaderförmigen Einzelpackungen, in denen diese unter gleicher Orientierung längs einer Linie aufeinanderfolgend miteinander in der Weise verbunden sind, daß benachbarte Einzelpackungen auf einer ebenen Seitenfläche Berührung miteinander haben und mittels einer Mehrzahl von Klebepunkten oder einzelnen Klebeflächen verklebt sind, dadurch gekennzeichnet, daß
- die Einzelpackungen flüssigkeitsgefüllt sind
- und zunächst in einer Einlaufstrecke von einer Vereinzelungsvorrichtung auf definierte Abstände ausgerichtet werden,
- Heißkleber auf eine zur Verbindung vorgesehene ebene Seitenfläche aufgespritzt wird,
- die einzelnen Weichpackungen unter Beibehaltung eines Abstands der zu verklebenden Flächen quer zur Längserstreckung der herzustellenden Mehrfachverpackung ausgerichtet werden und beidseitig gestützt werden und
- schließlich durch Kraftbeaufschlagung der Endexemplare der Weichpackungen in Richtung der Längserstreckung miteinander in Berührung gebracht und bis zum Abbinden des Klebers zusammengedrückt werden.

2. Vorrichtung zur Durchführung des Verfahrens nach Anspruch 1 mit
einer Einlaufstrecke, die eine die in Richtung der Längserstreckung der herzustellenden Mehrfachverpackung ausgerichtet ankommenden Einzelpackungen (3) auf definierten Abstand vereinzelnde Vereinzelungsvorrichtung (5) sowie einen eine Mehrzahl von Klebepunkten auf eine oder beide zu verbindenden Flächen anbringenden Kleberspender (20) aufweist,
gekennzeichnet durch eine anschließende Ausrichtstation (30), in der die zu einer herzustellenden Mehrfachverpackung gehörenden Einzelpackungen von einer in Querrichtung antreibbar verschieblichen Ausrichtplatte (37) gegen eine Queranschlagplatte (35) gedrückt und ausgerichtet werden,
und eine die ausgerichteten Einzelpackungen in Längsrichtung bis zur Berührung und zum Abbinden der Klebepunkte zusammendrückende Längszusammendrückvorrichtung.

3. Vorrichtung nach Anspruch 2, dadurch gekennzeichnet, daß die Ausrichtstation (30) ein seitlich des Hauptförderbandes (1) angeordnetes Seitenförderband (33) aufweist und die Ausrichtplatte (37) die zu einer Mehrfachverpackung zu verbindenden Einzelpackungen unter Freigabe des Hauptförderbandes zur Seite auf das Seitenförderband (33) abschiebt
und daß die Längszusammendrückvorrichtung (40) eine zurückziehbare Längsanschlagplatte (41) sowie einen Zusammendrückstempel (45) aufweist.

4. Vorrichtung nach Ansprüchen 2 und/oder 3, gekennzeichnet durch zwei beidseits des mittigen Hauptförderbandes angeordnete Ausricht- und Zusammendrückstationen mit je einer ihre Außengrenze darstellenden Queranschlagplatte (35),
wobei die Ausrichtplatte (37) zur abwechselnden Querverschiebung der Einzelpackungen einer herzustellenden Mehrfachverpackung antreibbar ist und jeder Ausrichtstation (30) eine Längszusammendrückvorrichtung (40) zugeordnet ist.

5. Vorrichtung nach Anspruch 4, dadurch gekennzeichnet, daß die Längsanschlagplatten (41) am in Förderrichtung vorderen Ende der Ausrichtplatte (37) rechtwinklig zu deren Erstreckung angeordnet sind und zusammen mit dieser in der Draufsicht eine T-Form aufweisen.

6. Vorrichtung nach einem oder mehreren der Ansprüche 2 bis 5, gekennzeichnet durch Pneumatikzylinder (39; 43) als Antriebselemente der Ausrichtplatte (37) und der Zusammendrückstempel (45).

7. Vorrichtung nach einem oder mehreren der Ansprüche 2 bis 6, gekennzeichnet durch Leitführungen (55), die die aus den Ausrichtstationen auslaufenden Mehrfachverpackungen (50) wieder zum mittigen Hauptförderband (1) zurückleiten.

8. Vorrichtung nach einem oder mehreren der Ansprüche 2 bis 7, dadurch gekennzeichnet, daß der Kleberspender (20) seitlich des Hauptförderbandes (1) zwischen der Vereinzelungsvorrichtung (5) und der Ausrichtstation (30) angeordnet ist und den Klebstoff auf eine der in Verbindung zu bringenden Flächen aufspritzt.

## Claims

1. A method for producing multiple-unit packs from a plurality of cuboid single packs, in which the single packs are successively connected to each other with the same orientation along a line in such a way that even side surfaces of adjacent single packs have contact with each other and are glued by means of a plurality of spots of adhesive or individual areas of adhesive, characterized in that
- the single packs are filled with liquid
- and first of all are aligned in an inlet path of a separating device at defined distances,
- hot adhesive is sprayed on to an even side surface provided for the joining,
- the individual soft packs are aligned, while maintaining a distance between the surfaces to be glued, at right angles to the longitudinal extent of the multiple-unit pack to be produced and are supported on both sides and
- finally, by way of force-loading the end samples of the soft packs, are brought into contact with each other in the direction of the longitudinal extent and are pressed together until the adhesive has set.

2. A device for carrying out the method according to claim 1, having an inlet path which has a separating device (5), which separates at defined distances the single packs (3) arriving aligned in the direction of the longitudinal extent of the multiple-unit pack to be produced, and an adhesive dispenser (20) applying a plurality of spots of adhesive on to one or both surfaces to be joined, characterized by a subsequent alignment station (30) in which an aligning plate (37), which can be displaced in a drivable manner in the transverse direction, presses the single packs belonging to a multiple-unit pack to be produced against a transverse stop plate (35) and aligns them, and a longitudinal compression device which compresses the aligned single packs in the longitudinal direction until contact and until the spots of adhesive have set.

3. A device according to claim 2, characterized in that the alignment station (30) has a side conveyor belt (33) arranged at the side of the main conveyor belt (1) and the aligning plate (37) pushes the single packs to be joined to form a multiple-unit pack, upon the release of the main conveyor belt, to the side on to the side conveyor belt (33) and in that the longitudinal compression device (40) has a longitudinal stop plate (41), which can be pulled back, and a compression stamp (45).

4. A device according to claims 2 and/or 3, characterized by two alignment and compression stations arranged on both sides of the main central conveyor belt and each having a transverse stop plate (35) representing its outer limit, whereby the aligning plate (37) can be driven for the alternate transverse displacement of the single packs of a multiple-unit pack to be produced and a longitudinal compression device (40) is allocated to each alignment station (30).

5. A device according to claim 4, characterized in that the longitudinal stop plates (41) at the front end of the aligning plate (37) in the conveying direction are arranged at right angles to its extent and form a T-shape therewith when viewed from above.

6. A device according to one or more of claims 2 to 5, characterized by pneumatic cylinders (39; 43) as the driving elements of the aligning plate (37) and the compression stamps (45).

7. A device according to one or more of claims 2 to 6, characterized by directing guides (55) which guide the multiple-unit packs (50) coming out of the alignment stations back to the main central conveyor belt (1) again.

8. A device according to one or more of claims 2 to 7, characterized in that the adhesive dispenser (20) is arranged at the side of the main conveyor belt (1) between the separating device (5) and the alignment station (30) and sprays the adhesive on to one of the surfaces to be joined.

## Revendications

1. Procédé de fabrication d'emballages multiples à partir d'une pluralité d'emballages individuels en forme de parallélépipède, emballages multiples dans lesquels les emballages individuels sont, dans une même orientation, réunis successivement le long d'une ligne de manière telle que les emballages contigus sont en contact mutuel suivant une face latérale plane et sont collés les uns aux autres au moyen d'une pluralité de points de colle ou de surfaces de collage individuelles,
caractérisé
- en ce que les emballages individuels sont remplis d'un liquide
- en ce que pour commencer, ils sont dans une zone d'admission alignés par un dispositif d'individualisation à des distances déterminées,
- en ce que des colles à chaud sont appliquées par projection sur une face latérale plane destinée à la liaison,
- en ce que les emballages individuels souples sont, avec maintien des distances mutuelles des faces à coller, alignés transversalement à l'orientation longitudinale de l'emballage multiple à réaliser et sont étayés des deux côtés et
- en ce que finalement les emballages souples sont mis en contact mutuel dans la direction de l'orientation longitudinale sous l'action de forces agissant sur les exemplaires terminaux et sont soumis à une compression jusqu'à la prise de la colle.

2. Dispositif pour la mise en oeuvre du procédé suivant la revendication 1, avec
une zone d'admission, qui présente un dispositif d'individualisation (5) qui dispose à des distances définies les uns des autres les emballages individuels (3) arrivant en direction de l'orientation longitudinale de l'emballage multiple à réaliser, et qui présente également un distributeur de colle (20) qui applique une pluralité de points de colle sur l'une des faces ou sur les deux faces à relier des emballages individuels,
caractérisé
par un poste d'alignement (30) subséquent, dans lequel les emballages individuels faisant partie de l'emballage multiple à réaliser sont par une plaque d'alignement (37) mobile commandée en direction transversale poussés vers une plaque de butée transversale (35) et sont alignés,
et par un dispositif de compression longitudinale qui exerce une compression sur les emballages individuels alignés en direction longitudinale jusqu'à leur contact et jusqu'au durcissement des points de colle.

3. Dispositif suivant la revendication 2, caractérisé en ce que le poste d'alignement (30) présente un ruban transporteur latéral (33) disposé latéralement du ruban transporteur principal (1) et en ce que la plaque d'alignement (37) repousse latéralement sur le ruban transporteur latéral (33) les emballages individuels qui doivent être réunis en un emballage multiple, avec libération du ruban transporteur principal,
et en ce que le dispositif de compression longitudinale (40) présente une plaque de butée longitudinale rétractable (41) ainsi qu'un poinçon de compression (45).

4. Dispositif suivant les revendications 2 et/ou 3, caractérisé par deux postes d'alignement et de compression disposés de part et d'autre du ruban transporteur médian, postes comportant chacun une plaque de butée transversale (35) constituant leur limite extérieure,
où la plaque d'alignement (37) peut être commandée aux fins d'un déplacement transversal alternatif des emballages individuels d'un emballage multiple à réaliser et
où à chaque poste d'alignement (30) est associé un poste de compression longitudinale (40).

5. Dispositif suivant la revendication 4, caractérisé en ce que les plaques de butée longitudinales (41) sont disposées à l'extrémité antérieure - dans le sens de transport - de la plaque d'alignement (37) et à angle droit par rapport à l'orientation de cette dernière et - vues en plan - ont la forme d'un T en combinaison avec celle-ci.

6. Dispositif suivant l'une ou plusieurs des revendications de 2 à 5, caractérisé par la présence de cylindres pneumatiques (39; 43) faisant fonction d'éléments de commande de la plaque d'alignement (37) et des poinçons de compression (45).

7. Dispositif suivant l'une ou plusieurs des revendications de 2 à 6, caractérisé par des dispositifs de guidage (55), qui ramènent sur le ruban transporteur principal médian (1) les emballages multiples (50) qui sortent des stations d'alignement.

8. Dispositif suivant l'une ou plusieurs des revendications de 2 à 7, caractérisé en ce que le distributeur de colle (20) est disposé latéralement du ruban transporteur principal (1) entre le dispositif d'individualisation (5) et le poste d'alignement (30) et applique ou pulvérise la colle sur l'une des faces à relier.
